# EUROPÄISCHE PATENTSCHRIFT

(11) **EP 4 111 908 B1**
(45) Veröffentlichungstag und Bekanntmachung des Hinweises auf die Patenterteilung: **14.02.2024**
(21) Anmeldenummer: 22165081.5
(22) Anmeldetag: 29.03.2022
(51) Int. Cl.: A47B 88/407

(54) **SCHUBLADENRAHMEN MIT ADAPTERN FÜR UNTERSCHIEDLICHE EINBAUBREITEN**
DRAWER FRAME WITH ADAPTERS FOR DIFFERENT INSTALLATION WIDTHS
CADRE DE TIROIR POURVU D'ADAPTATEURS POUR DIFFÉRENTES LARGEURS DE POSE

(30) Priorität: 29.06.2021 DE 202021103472 U
(43) Veröffentlichungstag der Anmeldung: 04.01.2023
(73) Patentinhaber: Anton Schneider GmbH & Co KG, 79341 Kenzingen (DE)
(72) Erfinder: Breisacher, Andreas, 79346 Endingen (DE); Hemming, Simon, 79341 Kenzingen-Nordweil (DE); Weber, Heimo, 79194 Gundelfingen (DE)
(74) Vertreter: Kohler Schmid Möbus Patentanwälte

(56) Entgegenhaltungen:
- US-A1- 2008 169 737

## Beschreibung

Die Erfindung betrifft einen Schubladenrahmen zur Befestigung an zwei beidseitig vorgesehenen Auszugsführungen mit einem vorderen Rahmenteil, einem hinteren Rahmenteil und zwei seitlichen Rahmenteilen.

Solche Schubladenrahmen sind hinlänglich bekannt, wie in der US2008169737 A1. Durch den herstellerbezogenen Einsatz von unterschiedlichen Korpusseitenwanddicken (herkömmlich 16, 18 und 19 mm) müsste für jede Korpusbreite und Seitenwanddicke jeweils ein Schubladenrahmen mit entsprechender Rahmenbreite hergestellt werden. Die Variantenvielfalt an Schubladenrahmen wäre immens.

Der Erfindung liegt die Aufgabe zugrunde, einen universellen und insbesondere herstellerunabhängigen Schubladenrahmen anzugeben, der für alle Korpusseitenwanddicken sowie die Aufnahme handelsüblicher Führungsvarianten mit unterschiedlicher Baubreite geeignet ist.

Diese Aufgabe wird erfindungsgemäß gelöst durch zwei vordere Adapter, die am vorderen Rahmenteil jeweils in unterschiedlichen Querpositionen, welche unterschiedlich weit von der Rahmenlängsmittelachse beabstandet sind, befestigbar sind, und zwei hintere Adapter, die am hinteren Rahmenteil jeweils in unterschiedlichen Querpositionen, welche unterschiedlich weit von der Rahmenlängsachse beabstandet sind, befestigbar sind, wobei das auf der einen Rahmenseite befindliche Paar von vorderen und hinteren Adaptern jeweils eine Befestigungsschnittstelle zur Befestigung an der einen Auszugsführung und das auf der anderen Rahmenseite befindliche Paar von vorderen und hinteren Adaptern jeweils eine Befestigungsschnittstelle zur Befestigung an der anderen Auszugsführung aufweisen.

Erfindungsgemäß ermöglichen die Adapter einen Ausgleich des Einsprungsmaßes, welches bei unterschiedlichen Seitenwanddicken von Korpussen entsteht. Somit kann derselbe Schubladenrahmen bzw. dieselbe Rahmenbreite für unterschiedliche Seitenwanddicken verwendet werden.

Besonders bevorzugt sind die beiden vorderen Adapter an dem vorderen Rahmenteil querverschiebbar geführt und entlang ihrer Querverschieberichtung in den unterschiedlichen Querpositionen, insbesondere jeweils mittels mindestens eines Befestigungselements, am vorderen Rahmenteil feststellbar und/oder die beiden hinteren Adapter an dem hinteren Rahmenteil querverschiebbar geführt und entlang ihrer Querverschieberichtung in den unterschiedlichen Querpositionen, insbesondere jeweils mittels mindestens eines Befestigungselements, am hinteren Rahmenteil feststellbar. Dabei können das vordere Rahmenteil eine querverlaufende Führungskante oder -fläche, an der die beiden vorderen Adapter querverschiebbar geführt sind, und/oder das hintere Rahmenteil eine querverlaufende Führungskante oder -fläche, an der die beiden hinteren Adapter querverschiebbar geführt sind, aufweisen. Vorteilhaft sind die vorderen und/oder hinteren Adapter in einer querverlaufenden Führungsnut des vorderen bzw. hinteren Rahmenteils verschiebbar geführt.

Die Befestigungsschnittstelle der vorderen Adapter ist bevorzugt als eine Anlagefläche mit mehreren Löchern ausgebildet, an der ein Zwischenelement zur Befestigung an einem vorderen Ende einer Schubladenschiene der Auszugsführung befestigbar ist. Die Zwischenelemente sind herstellerspezifisch und weisen daher unterschiedlich angeordnete Löcher auf, auf deren Lochbilder die mehreren Löcher der vorderen Adapter abgestimmt sind. Die Befestigungsschnittstelle der hinteren Adapter ist bevorzugt als eine nach vorne offene Aussparung ausgebildet, in die ein hinteres Ende einer Schubladenschiene der Auszugsführung, z.B. eine nach vorne gerichtete Lasche, eingesteckt werden kann.

Vorzugsweise weisen die vorderen Adapter jeweils einen vorderen Federarm, dessen freies Armende in Richtung nach hinten gerichtet und insbesondere am seitlichen Rahmenteil befestigt ist, und/oder die hinteren Schieber jeweils einen hinteren Federarm, dessen freies Ende in Richtung nach vorne gerichtet und insbesondere am seitlichen Rahmenteil befestigt ist, auf. Beim Einführen des Schubladenkastens zwischen die beiden Auszugsführungen stellen die an den Schubladenschienen der Auszugsführungen geführten, vorderen und hinteren Federarme ein verkantungsfreies Einführen des Schubladenrahmens sicher. Durch die Federarme werden zudem Führungs-Korpusschiene und Schubladenrahmen auf Distanz zueinander geführt und so ein Verkratzen der Rahmenaußenseiten verhindert.

Vorteilhaft können die vorderen Adapter, insbesondere die vorderen Federarme, ein vertikal ausgerichtetes Adapterloch aufweisen, in das ein vertikaler Zapfen an einem vorderen Ende einer Schubladenschiene der Auszugsführung eingreift, um den Schubladenrahmen mit der Schubladenschiene bewegungszukoppeln. In diesem Fall ist am vorderen Adapter kein Zwischenelement erforderlich.

Für die Querverschiebung und Feststellung der Adapter in den Querpositionen gibt es unzählige Varianten, wie z.B.
- Mechanische Befestigung:
   Einrasten, Klipsen oder Schrauben (an verschiedenen Positionen)
- Verstellung stufenlos mit Markierung zur Positionierung:
   Langlöcher (schieben)
   Exzenter zur Verstellung
   Verstellrad / Schneckenrad
   Verstellhebel
   Schraube (Gewindeverstellung)
- Verstellung mit Raster (ohne Markierung zur Positionierung)
   Stange mit Raster
   Exzenter zur Verstellung mit Raster
   Verstellrad / Schneckenrad mit Raster
   Verstellhebel mit Raster

In einer Befestigungsvariante weisen die vorderen und/oder hinteren Adapter jeweils mehrere in Querverschieberichtung nebeneinander angeordnete Adapterlöcher und das vordere bzw. hintere Rahmenteil für jeden der beiden Adapter mehrere in Querverschieberichtung nebeneinander angeordnete Rahmenlöcher auf. In den mehreren Querpositionen der Adapter sind jeweils unterschiedliche Paare von Adapter- und Rahmenlöchern deckungsgleich. Durch Querverschieben der Adapter ergibt sich, z.B. im Abstand von 2 mm und von 1 mm, jeweils eine neue Kombination von deckungsgleichen Rahmen- und Adapterlöchern, in welche eine Schraube eingeschraubt werden kann. Dies entspricht Seitenwänden mit Wandstärken von 16, 18 und 19 mm.

In einer anderen Befestigungsvariante weisen die vorderen Adapter jeweils ein Adapterloch und das vordere Rahmenteil für jeden der beiden vorderen Adapter ein querverlaufendes Rahmenlangloch auf. In den mehreren Querpositionen des vorderen Adapters liegt das Adapterloch jeweils innerhalb des Rahmenlanglochs. Eine Schraube durchgreift das Rahmenlangloch und ist in Adapterloch geschraubt, um eine Querverschiebung des vorderen Adapters zu ermöglichen.

In einer weiteren Befestigungsvariante ist im vorderen und/oder im hinteren Rahmenteil ein Exzenter mit einer exzentrischen Führungskulisse drehbar gelagert, in die ein Zapfen des vorderen bzw. hinteren Adapters eingreift. Eine Drehung des Exzenters bewirkt somit eine Querverschiebung des vorderen bzw. hinteren Adapters.

In einer noch weiteren Befestigungsvariante ist in einer Adapterseitenwand des vorderen oder hinteren Adapters eine Stellschraube frei drehbar, aber axial unverschiebbar gelagert und in ein sich in Querverschieberichtung erstreckendes Gewinde des vorderen bzw. hinteren Rahmenteils geschraubt. Eine Drehung der Stellschraube bewirkt somit eine Querverschiebung des vorderen bzw. hinteren Adapters.

In vorteilhaften Ausführungsformen der Erfindung weisen das vordere oder hintere Rahmenteil für jeden der beiden vorderen bzw. hinteren Adapter jeweils mehrere in Querverschieberrichtung nebeneinander angeordnete Rastmulden oder -nasen und die Adapter jeweils eine Rastnase oder -mulde auf, die in den mehreren Querpositionen des Adapters mit jeweils einer der mehreren Rastmulden oder -nasen verrastet ist.

In vorteilhaften Ausführungsformen weisen das vordere oder hintere Rahmenteil für jeden der beiden vorderen bzw. hinteren Adapter jeweils mehrere in Querverschieberrichtung nebeneinander angeordnete Markierungen und die Adapter jeweils einen Zeiger auf, der in den mehreren Querpositionen des Adapters mit jeweils einer der mehreren Markierungen fluchtet und so die jeweilige Querposition anzeigt.

Vorzugsweise weisen die hinteren Adapter jeweils einen nach vorne gerichteten Vorsprung auf, der eine Öffnung des hinteren Rahmenteils durchgreift und so ein Abheben des hinteren Adapters vom hinteren Rahmenteil verhindert.

Besonders vorteilhaft sind zumindest das vordere Rahmenteil und/oder das hintere Rahmenteil ein Profilteil mit einem insbesondere horizontalen Bodenschenkel und mit einem sich daran außen anschließenden, insbesondere vertikalen Außenschenkel.

Vorzugsweise ist an den beiden Paaren von vorderen und hinteren Adaptern jeweils eine Auszugsführung befestigt.

Vorteilhaft können zwei Schutzelemente jeweils auf einer Rahmenseite in Längsrichtung des Schubladenrahmens verlaufen, die an dem vorderen und dem hinteren Adapter oder aber am Schubladenrahmen befestigt sind. Im ersteren Fall sind die beiden Schutzelemente zusammen mit den Adaptern querverschiebbar, im letzteren Fall hingegen ortsfest angeordnet. Die Schutzelemente stellen sicher, dass während der Montage der Schubladenrahmen durchgängig nicht an den Auszugsführungen schleifen und verkratzen kann.

Weitere Vorteile der Erfindung ergeben sich aus der Beschreibung, den Ansprüchen und der Zeichnung. Ebenso können die vorstehenden genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: einen erfindungsgemäßen Schubladenrahmen mit zwei querverschiebbaren vorderen und zwei querverschiebbaren hinteren Adaptern zur Befestigung an zwei beidseitigen Schubladen-Auszugsführungen in einer Ansicht von unten;
- Fig. 2: einen Längsschnitt des erfindungsgemäßen Schubladenrahmens;
- Fign. 3a, 3b: eine perspektivische Ansicht eines der beiden vorderen Adapter (Fig. 3a) und eines der beiden hinteren Adapter (Fig. 3b);
- Fign. 4a-4c: eine Detailansicht einer Rahmenecke des erfindungsgemäßen Schubladenrahmens gemäß IV in Fig. 1 in einer perspektivischen Ansicht (Fig. 4a) auf die Rahmenunterseite sowie in einer teilgeschnittenen und in einer perspektivischen Ansicht (Fign. 4b, 4c) auf die Rahmenoberseite;
- Fign. 5a-5c: die in Fig. 4 gezeigte Rahmenecke in drei unterschiedlichen Querpositionen des querverschiebbaren vorderen Adapters jeweils mit einem vergrößerten Detailausschnitt, der die Befestigung des vorderen Adapters am Schubladenrahmen zeigt;
- Fig. 6: eine alternative Variante zum Querverschieben und Befestigen der Adapter am Schubladenrahmen, hier exemplarisch der hinteren Adapter, mittels eines Exzenters in einer Detailansicht entsprechend Fig. 4c;
- Fign. 7a, 7b: den in Fig. 6 gezeigten Exzenter in einer perspektivischen Ansicht von oben (Fig. 7a) und von unten (Fig. 7b);
- Fig. 8: eine weitere alternative Variante zum Querverschieben und Befestigen der Adapter am Schubladenrahmen, hier exemplarisch der hinteren Adapter, mittels einer seitlichen Stellschraube;
- Fig. 9: eine zweite Ausführungsform des erfindungsgemäßen Schubladenrahmens;
- Fig. 10: eine perspektivische Ansicht eines der beiden vorderen Adapter des Schubladenrahmens von Fig. 9;
- Fig. 11: die rechte Rahmenseite des in Fig. 1 gezeigten Schubladenrahmens mit einem zusätzlichen Schutzelement; und
- Fig. 12: einen Querschnitt des Schubladenrahmens von Fig. 11.

Der in **Fig. 1** gezeigte Schubladenrahmen **1** wird an zwei beidseitig vorgesehenen Auszugsführungen **2a**, **2b** befestigt und weist ein in Auszugsrichtung **3** der Auszugsführungen 2a, 2b vorderes Rahmenteil **4**, ein hinteres Rahmenteil **5** und zwei seitliche Rahmenteile **6a**, **6b** auf, die zu einem in sich geschlossenen Rahmen verbunden sind. Die strichpunktierte Rahmenlängsmittelachse ist mit **7** bezeichnet.

Wie in **Fig. 2** gezeigt, weisen das vordere und das hintere Rahmenteil 4, 5 jeweils einen (horizontalen) Bodenschenkel **8**, auf welchem eine Bodenplatte (nicht gezeigt) aufgelegt und befestigt werden kann, und einen sich außen an den Bodenschenkel 8 anschließenden (vertikalen) Außenschenkel **9** auf, welcher rechtwinklig zum Bodenschenkel 8 ausgerichtet ist. Der Außenschenkel 9 weist einen sich oberhalb des Bodenschenkels 8 erstreckenden oberen Schenkelabschnitt **9₁** und einen sich unterhalb des Bodenschenkels 8 erstreckenden unteren Schenkelabschnitt **9₂** auf. Der Bodenschenkel 8 kann wie gezeigt Z-förmig abgekantet sein, um einen an den Außenschenkel 9 angrenzenden, höheren horizontalen, äußeren Schenkelabschnitt **8₁** und einen tieferen horizontalen, inneren Schenkelabschnitt **8₂** auszubilden.

Die beiden seitlichen Rahmenteile 6a, 6b können den gleichen Profilquerschnitt wie das vordere und das hintere Rahmenteil 4, 5 aufweisen, so dass in diesem Fall der Schubladenrahmen 1 einen ringsum umlaufenden, horizontalen Bodenschenkel 8 mit zwei Schenkelabschnitten 8₁, 8₂ und einen ringsum umlaufenden, vertikalen Außenschenkel 9 mit zwei Schenkelabschnitten 9₁, 9₂ aufweist.

Am vorderen Rahmenteil 4 sind zwei vordere Adapter **10a**, **10b** quer zur Rahmenlängsachse 7 verschiebbar geführt, die entlang ihrer Querverschieberichtung **11** in einer von mehreren Querpositionen, welche unterschiedlich weit von der Rahmenlängsmittelachse 7 beabstandet sind, befestigt werden können. Am hinteren Rahmenteil 5 sind zwei hintere Adapter **12a**, **12b** quer zur Rahmenlängsachse 7 verschiebbar geführt, die entlang ihrer Querverschieberichtung 11 in einer von mehreren Querpositionen, welche unterschiedlich weit von der Rahmenlängsmittelachse 7 beabstandet sind, befestigt werden können. Die eine, in Fig. 1 linke Auszugsführung 2a ist an dem linken Adapterpaar, also an den linken, vorderen und hinteren Adaptern 10a, 12a, befestigt und die andere, in Fig. 1 rechte Auszugsführung 2b ist an dem rechten Adapterpaar, also an den rechten, vorderen und hinteren Adaptern 10b, 12b, befestigt. Über die jeweilige Querposition der rechten und linken Adapterpaare 10a, 12a und 10b/12b kann die Einbaubreite **B** der beiden Auszugsführungen 2a, 2b variiert werden. Die Adapter 10a, 10b und 12a, 12b ermöglichen so einen Ausgleich des Einsprungsmaßes, welches bei unterschiedlichen Seitenwandstärken von Korpussen entsteht. Somit kann der gleiche Schubladenrahmen 1 für unterschiedliche Seitenwanddicken bzw. für unterschiedliche Einbaubreiten B verwendet werden.

Wie in **Fig. 3a** am Beispiel des linken vorderen Adapters 10a gezeigt ist, weisen die vorderen Adapter jeweils eine vordere Befestigungsschnittstelle **13** zur Befestigung der Auszugsführungen 2a, 2b auf. Wie in **Fig. 3b** am Beispiel des rechten hinteren Adapters 12b gezeigt ist, weisen die hinteren Adapter jeweils eine hintere Befestigungsschnittstelle **14** zur Befestigung der Auszugsführungen 2a, 2b auf.

Die Auszugsführungen 2a, 2b umfassen jeweils eine Korpusschiene **15** zur Befestigung an einer Korpusseitenwand und eine an der Korpusschiene 15 oder einer Mittelschiene in Auszugsrichtung 3 verschiebbar geführte Schubladenschiene **16**, an welcher der Schubladenrahmen 1 befestigt ist. An der vorderen Befestigungsschnittstelle 13 ist ein Zwischenelement **17** befestigt, an dem das vordere Ende der Schubladenschiene 16 mittels eines Verriegelungselements **18** lösbar befestigt ist. Alternativ kann das vordere Ende der Schubladenschiene 16 aber auch ohne ein Zwischenelement direkt an der vorderen Befestigungsschnittstelle 13 befestigt sein.

Die vordere Befestigungsschnittstelle ist bevorzugt als eine bevorzugt vertikale Anlagefläche 13 mit mehreren Löchern **19** ausgebildet, um daran Zwischenelemente 18 mit unterschiedlichen Lochbildern, z.B. von verschiedenen Herstellern, befestigen zu können. Um die vorderen Adapter in den mehreren Querpositionen am Schubladenrahmen 1 befestigen zu können, weisen die vorderen Adapter 10a, 10b jeweils mehrere in Querverschieberichtung 11 nebeneinander angeordnete Löcher auf, nämlich ein einzelnes Adapterloch **20** und eine Gruppe von mehreren, hier drei Adapterlöchern **21**.

Wie in Fign. 1 und 3a weiter gezeigt, weisen die vorderen Adapter 10a, 10b optional jeweils einen rechtwinklig abgewinkelten, bogenförmigen, vorderen Federarm **22** auf, dessen freies Armende **23** in Richtung nach hinten gerichtet ist. Der vordere Federarm 22 erstreckt sich innenseitig vor dem unteren Schenkelabschnitt 9₂ des jeweiligen seitlichen Rahmenteils 6a, 6b und ist am seitlichen Rahmenteil 6a, 6b befestigt. Dazu weist das freie Armende 23 bevorzugt einen Zapfen **24** auf, der in einem Schlüsselloch **25** (Fign. 4a, 4c) des äußeren Schenkelabschnitts 8₁ der seitlichen Rahmenteile 6a, 6b befestigt ist.

Wie in Fig. 3b gezeigt, ist die hintere Befestigungsschnittstelle bevorzugt als eine nach hinten offene Aussparung 14 ausgebildet, um darin eine am hinteren Ende der Schubladenschiene 16 vorhandene, nach vorne gerichtete Lasche einstecken zu können. Um die hinteren Adapter 12a, 12b in den mehreren Querpositionen am Schubladenrahmen 1 befestigen zu können, weisen die hinteren Adapter jeweils mehrere in Querverschieberichtung 11 nebeneinander angeordnete Adapterlöcher auf, nämlich eine Gruppe von hier drei Adapterlöchern **26**. Außerdem weisen die hinteren Adapter 12a, 12b jeweils einen nach vorne gerichteten Vorsprung **27** auf, der im Einbauzustand eine Öffnung im Bodenschenkel 8 durchgreift und so ein Abheben des hinteren Adapters verhindert.

Wie in Fign. 1 und 3b weiter gezeigt, weisen die hinteren Adapter 12a, 12b optional jeweils einen rechtwinklig abgewinkelten, bogenförmigen, hinteren Federarm **28** auf, dessen freies Armende **29** in Richtung nach vorne gerichtet ist. Der hintere Federarm 28 erstreckt sich innenseitig vor dem unteren Schenkelabschnitt 9₂ des jeweiligen seitlichen Rahmenteils 6a, 6b und ist am seitlichen Rahmenteil 6a, 6b befestigt. Dazu weist das freie Armende 29 bevorzugt einen Zapfen **30** auf, der in einem Schlüsselloch **31** des äußeren Schenkelabschnitts 8₁ der seitlichen Rahmenteile 6a, 6b befestigt ist.

Wie in **Fign. 4a-4c** am Beispiel des linken vorderen Adapters 10a gezeigt, können die vorderen Adapter 10a, 10b in einer unterseitigen Führungsnut des vorderen Rahmenteils 4, deren Nutgrund durch den äußeren Schenkelabschnitt 8₁ gebildet ist, in Querrichtung 11 verschiebbar geführt sein. Wie in Fig. 4c gezeigt, ist der vordere Adapter 10a in der gewünschten Querposition mittels zweier Befestigungselemente, hier in Form von Schrauben **32a**, **32b**, befestigt. Die eine Schraube 32a durchgreift ein querverlaufendes Rahmenlangloch **33** im äußeren Schenkelabschnitt 8₁ des vorderen Rahmenteils 4 und ist in das einzelne Adapterloch 20 des vorderen Adapters 10a geschraubt. Die andere Schraube 32b greift durch eines von mehreren in Querverschieberichtung 11 äquidistant nebeneinander angeordneten Rahmenlöchern **34** im äußeren Schenkelabschnitt 8₁ hindurch und ist in eines der mehreren Adapterlöcher 21 des vorderen Adapters 10a geschraubt. Die Adapterlöcher 21 im vorderen Adapter 10a weisen jeweils unterschiedliche Abstände auf.

Analog sind die hinteren Adapter 12a, 12b in einer unterseitigen Führungsnut des hinteren Rahmenteils 5, deren Nutgrund durch den äußeren Schenkelabschnitt 8₁ gebildet ist, in Querverschieberichtung 11 verschiebbar geführt. Der hintere Adapter 12a, 12b ist in der gewünschten Querposition mittels eines Befestigungselements befestigt, hier in Form einer Schraube (nicht gezeigt), die eines von mehreren in Querverschieberichtung 11 äquidistant nebeneinander angeordnete Rahmenlöchern (nicht gezeigt) im äußeren Schenkelabschnitt 8₁ des hinteren Rahmenteils 5 durchgreift und in eines der mehreren Adapterlöcher 26 des hinteren Adapters 12a, 12b geschraubt ist. Die Adapterlöcher 26 im hinteren Adapter 12a, 12b weisen jeweils unterschiedliche Abstände auf.

Aufgrund der unterschiedlichen Teilung der Adapterlöcher 21, 26 und der Rahmenlöcher 34 kann die Querposition der Auszugführungen 2a, 2b zum Schubladenrahmen 1, und damit die Einbaubreite B, variiert werden. Durch Verschieben der vorderen und hinteren Adapter in Querverschieberichtung 11 ergibt sich, z.B. im Abstand von 2 mm und von 1 mm, jeweils eine neue Kombination von deckungsgleichen Rahmen- und Adapterlöchern, in welche die Schrauben eingeschraubt werden. Dies entspricht Seitenwänden mit 16, 18 und 19 mm Wandstärke. Die vorderen und hinteren Federarme 22, 28 wären in der Querverschieberichtung 11 ausreichend elastisch, um trotz ihres fixierten freien Armendes 23, 29 eine Querverschiebung der Adapter zuzulassen.

**Fign. 5a-5c** zeigen den linken vorderen Adapter 10a in seinen drei möglichen Querpositionen, in denen jeweils ein anderes Paar von Adapter- und Rahmenlöchern 21, 34 deckungsgleich sind. Der Adapter 10a befindet sich in Fig. 5a in seiner äußersten, in Fig. 5b in seiner mittleren und in Fig. 5c in seiner innersten Querposition.

Die Montage der Auszugsführungen 2a, 2b und der beiden Adapterpaare 10a/12a, und 10b/12b ist wie folgt.

Die Korpusschienen 15 der Auszugsführungen 2a, 2b werden an zwei Korpusseitenwänden angeschraubt. Die Zwischenelemente 17 werden an die ebene Anlagefläche 13 der vorderen Adapter 10a, 10b angeschraubt. Die beiden Adapterpaare 10a/12a und 10b/12b werden durch Querverschieben auf die zwischen den Korpusseitenwänden vorhandene Einbaubreite B eingestellt und in dieser Querposition an den vorderen und hinteren Rahmenteilen 4, 5 mittels der Schrauben 32a, 32b befestigt. Der Schubladenrahmen 1 wird zwischen den beiden Auszugsführungen 2a, 2b entgegen der Auszugsrichtung 3 eingeführt, bis die jeweils am hinteren Ende der Schubladenschienen 16 befindlichen, nach hinten gerichteten Laschen in die Aussparungen 14 der hinteren Adapter 12a, 12b eingesteckt und die vorderen Enden der Schubladenschienen 16 an den Zwischenelementen 17 mittels der Verriegelungselemente 18 verriegelt sind. Der Schubladenrahmen 1 ist nun mit den Schubladenschienen 16 bewegungsgekoppelt. Beim Einführen des Schubladenkastens 1 stellen die an den Schubladenschienen 16 geführten, vorderen und hinteren Federarme 22, 28 ein verkantungsfreies Einführen des Schubladenrahmens 1 sicher.

Statt wie beschrieben in einer Führungsnut können die Adapter alternativ auch an einer Querfläche oder- kante querschiebbar geführt sein, oder die Adapter werden ganz ohne Führung in der gewünschten Querposition angesetzt und am jeweiligen Rahmenteil 4, 5 befestigt.

**Fig. 6** zeigt eine alternative Variante zum Querverschieben und Befestigen der Adapter, hier exemplarisch am Beispiel des rechten hinteren Adapters 12b, mittels eines Exzenters **35**. Der Exzenter 35 ist im äußeren Schenkelabschnitt 8₁ des hinteren Rahmenteils 5 drehbar gelagert und weist, wie in den **Fign. 7a, 7b** gezeigt, oberseitig z.B. einen Innensechskant **36** und unterseitig eine bzgl. der Exzenterdrehachse exzentrische, hier spiralförmige Kulissenführung **37** auf, in die ein Stift **38** des hinteren Adapters 12b eingreift. Eine Drehung des Exzenters 35 bewirkt somit eine Querbewegung des hinteren Adapters 12b in der Querverschieberichtung 11. Der Vorsprung 27 des hinteren Adapters 12b durchgreift eine vertikale Öffnung **39** im Bodenschenkel 8 und verhindert so ein Abheben des hinteren Adapters 12b vom äußeren Schenkelabschnitt 8₁.

**Fig. 8** zeigt eine weitere alternative Variante zum Querverschieben und Befestigen der Adapter, hier exemplarisch am Beispiel des rechten hinteren Adapters 12b, mittels einer seitlichen Stellschraube **40**. Die Stellschraube 40 ist in einer Adapterseitenwand **41** frei drehbar, aber axial unverschiebbar gelagert und in ein sich in Querverschieberichtung 11 erstreckendes Gewinde des hinteren Rahmenteils 5 geschraubt. Eine Drehung der Stellschraube 40 bewirkt somit eine Querbewegung des hinteren Adapters 12b in der Querverschieberichtung 11. Wie in Fig. 8 weiter gezeigt, kann der äußere Bodenschenkel 8₂ mehrere in Querverschieberrichtung 11 nebeneinander angeordnete Rastmulden oder -nasen **42** aufweisen, mit denen eine unterseitige Rastnase oder -mulde des Vorsprungs 27 in den mehreren Querpositionen des hinteren Adapters jeweils verrastet ist. Statt Rastmulden oder -nasen 41 kann der äußere Bodenschenkel 8₂ alternativ auch mehrere Markierungen 42 und der Vorsprung 27 einen mit den Markierungen 42 zusammenwirkenden Zeiger (z.B. in Form einer Spitze) aufweisen, der in den mehreren Querpositionen des hinteren Adapters mit jeweils einer der Markierungen 42 fluchtet, um die mehreren Querpositionen des hinteren Adapters optisch anzuzeigen.

Vom Schubladenrahmen der Fig. 1 unterscheidet sich der in **Fig. 9** gezeigte Schubladenrahmen 1 lediglich dadurch, dass hier die vorderen Adapter 10a, 10b keine Zwischen- und Verriegelungselemente, sondern, wie in **Fig. 10** am Beispiel des linken vorderen Adapters 10a gezeigt, am vorderen Federarm 22 ein vertikal ausgerichtetes Adapterloch **43** aufweisen. Die Schubladenschienen 16 haben an ihren vorderen Enden einen vertikalen Zapfen (nicht gezeigt), der in das Adapterloch 43 eingreift, um den Schubladenrahmen 1 mit der Schubladenschiene 16 bewegungszukoppeln. Bei der Montage wird der vorne angehobene Schubladenrahmen 1 zwischen den beiden Auszugsführungen 2a, 2b entgegen der Auszugsrichtung 3 eingeführt, bis die jeweils am hinteren Ende der Schubladenschienen 16 befindlichen, nach hinten gerichteten Laschen in die Aussparungen 14 der hinteren Adapter 12a, 12b eingesteckt sind. Dann wird der Schubladenrahmen 1 abgesenkt, wodurch die Zapfen in die Adapterlöcher 43 eingreifen.

**Fig. 11** zeigt die rechte Rahmenseite des in Fig. 1 gezeigten Schubladenrahmens 1 mit einem zusätzlichen rechten Schutzelement **44**, das an den rechten, vorderen und hinteren Adaptern 10b, 12b, z.B. an deren Federarmen 22, 28, befestigt, insbesondere verrastet ist. Das Schutzelement 44 kann als U-förmige Profilleiste ausgebildet sein, die die Federarme 22, 28 an drei Seiten umgreift (**Fig. 12**). Statt an den Federarmen 22, 28 kann das Schutzelement 44 alternativ auch an nicht federnden Teilen der vorderen und hinteren Adapter 10b, 12b befestigt, insbesondere verrastet sein. Analog ist auf der linken Rahmenseite ein linkes Schutzelement an den linken, vorderen und hinteren Adaptern 10a, 12a, z.B. an deren Federarmen 22, 28, befestigt, insbesondere verrastet. Die beiden Schutzelemente 44 werden zusammen mit den Adaptern querverschoben und stellen sicher, dass während der Montage der Schubladenrahmen 1 durchgängig nicht an den Auszugsführungen 2a, 2b schleifen und verkratzen kann. Statt an den querverschiebbaren Adaptern können die beiden Schutzelemente 44 alternativ auch ortsfest am Schubladenrahmen 1 befestigt sein.

## Patentansprüche

1. Schubladenrahmen (1) zur Befestigung an zwei beidseitig vorgesehenen Auszugsführungen (2a, 2b), mit einem vorderen Rahmenteil (4), mit einem hinteren Rahmenteil (5), mit zwei seitlichen Rahmenteilen (6a, 6b), welche eine Rahmenlängsmittelachse (7) definieren, sowie
- mit zwei vorderen Adaptern (10a, 10b), die am vorderen Rahmenteil (4) jeweils in unterschiedlichen Querpositionen, welche unterschiedlich weit von der Rahmenlängsmittelachse (7) beabstandet sind, befestigbar sind, und
- mit zwei hinteren Adaptern (12a, 12b), die am hinteren Rahmenteil (5) jeweils in unterschiedlichen Querpositionen, welche unterschiedlich weit von der Rahmenlängsachse (7) beabstandet sind, befestigbar sind,
**dadurch gekennzeichnet,**
**dass** das auf der einen Rahmenseite befindliche Paar von vorderen und hinteren Adaptern (10a, 12a) jeweils eine Befestigungsschnittstelle (13, 14) zur Befestigung an der einen Auszugsführung (2a) und das auf der anderen Rahmenseite befindliche Paar von vorderen und hinteren Adaptern (10b, 12b) jeweils eine Befestigungsschnittstelle (13, 14) zur Befestigung an der anderen Auszugsführung (2b) aufweisen.

2. Schubladenrahmen nach Anspruch 1, **dadurch gekennzeichnet, dass** die beiden vorderen Adapter (10a, 10b) an dem vorderen Rahmenteil (4) querverschiebbar geführt und entlang ihrer Querverschieberichtung (11) in den unterschiedlichen Querpositionen, insbesondere jeweils mittels mindestens eines Befestigungselements (32a, 32b), am vorderen Rahmenteil (4) feststellbar sind und/oder dass die beiden hinteren Adapter (12a, 12b) an dem hinteren Rahmenteil (5) querverschiebbar geführt und entlang ihrer Querverschieberichtung (11) in den unterschiedlichen Querpositionen, insbesondere jeweils mittels mindestens eines Befestigungselements, am hinteren Rahmenteil (5) feststellbar sind.

3. Schubladenrahmen nach Anspruch 2, **dadurch gekennzeichnet, dass** das vordere Rahmenteil (4) eine querverlaufende Führungskante oder -fläche, insbesondere eine Führungsnut, aufweist, an der die beiden vorderen Adapter (10a, 10b) querverschiebbar geführt sind, und/oder dass das hintere Rahmenteil (5) eine querverlaufende Führungskante oder -fläche, insbesondere eine Führungsnut, aufweist, an der die beiden hinteren Adapter (12a, 12b) querverschiebbar geführt sind.

4. Schubladenrahmen nach einem der vorhergehenden Ansprüche, **dadurch gekennzeichnet, dass** die Befestigungsschnittstelle (13) der vorderen Adapter (10a, 10b) als eine Anlagefläche (13) mit mehreren Löchern (19) ausgebildet ist, an der ein Zwischenelement (17) zur Befestigung an einem vorderen Ende einer Schubladenschiene (16) der Auszugsführung (2a, 2b) befestigbar ist.

5. Schubladenrahmen nach einem der vorhergehenden Ansprüche, **dadurch gekennzeichnet, dass** die Befestigungsschnittstelle (14) der hinteren Adapter (12a, 12b) als eine nach hinten offene Aussparung ausgebildet ist, in die ein hinteres Ende einer Schubladenschiene (16) der Auszugsführung (2a, 2b) einsteckbar ist.

6. Schubladenrahmen nach einem der vorhergehenden Ansprüche, **dadurch gekennzeichnet, dass** die vorderen Adapter (10a, 10b) jeweils einen vorderen Federarm (22) aufweisen, dessen freies Armende (23) in Richtung nach hinten gerichtet und insbesondere am seitlichen Rahmenteil (6a, 6b) befestigt ist, und/oder dass die hinteren Schieber (12a, 12b) jeweils einen hinteren Federarm (28) aufweisen, dessen freies Ende (29) in Richtung nach vorne gerichtet und insbesondere am seitlichen Rahmenteil (6a, 6b) befestigt ist.

7. Schubladenrahmen nach einem der vorhergehenden Ansprüche, **dadurch gekennzeichnet, dass** die vorderen Adapter (10a, 10b), insbesondere die vorderen Federarme (22), ein vertikal ausgerichtetes Adapterloch (43) aufweisen, in das ein vertikaler Zapfen an einem vorderen Ende einer Schubladenschiene (16) der Auszugsführung (2a, 2b) eingreifen kann.

8. Schubladenrahmen nach einem der vorhergehenden Ansprüche, **dadurch gekennzeichnet, dass** die vorderen Adapter (10a, 10b) jeweils mehrere in Querverschieberichtung (11) nebeneinander angeordnete Adapterlöcher (21) und das vordere Rahmenteil (4) für jeden der beiden vorderen Adapter (10a, 10b) mehrere in Querverschieberichtung (11) nebeneinander angeordnete Rahmenlöcher (34) aufweisen, wobei in den mehreren Querpositionen der vorderen Adapter (10a, 10b) jeweils unterschiedliche Paare von Adapter- und Rahmenlöchern (21, 34) deckungsgleich sind, und/oder dass die hinteren Adapter (12a, 12b) jeweils mehrere in Querverschieberichtung (11) nebeneinander angeordnete Adapterlöcher und das hintere Rahmenteil (5) für jeden der beiden hinteren Adapter (12a, 12b) mehrere in Querverschieberichtung (11) nebeneinander angeordnete Rahmenlöcher aufweisen, wobei in den mehreren Querpositionen der hinteren Adapter (12a, 12b) jeweils unterschiedliche Paare von Adapter- und Rahmenlöchern deckungsgleich sind.

9. Schubladenrahmen nach einem der vorhergehenden Ansprüche, **dadurch gekennzeichnet, dass** die vorderen Adapter (10a, 10b) jeweils ein Adapterloch (20) und das vordere Rahmenteil (4) für jeden der beiden vorderen Adapter (10a, 10b) ein querverlaufendes Rahmenlangloch (33) aufweisen, wobei in den mehreren Querpositionen des vorderen Adapters (10a, 10b) das Adapterloch (20) jeweils innerhalb des Rahmenlanglochs (33) liegt.

10. Schubladenrahmen nach einem der vorhergehenden Ansprüche, **dadurch gekennzeichnet, dass** im vorderen Rahmenteil (4) ein Exzenter (35) mit einer exzentrischen Führungskulisse (37) drehbar gelagert ist, in die ein Zapfen (38) des vorderen Adapters (10a, 10b) eingreift, und/oder dass im hinteren Rahmenteil (5) ein Exzenter mit einer exzentrischen Führungskulisse drehbar gelagert ist, in die ein Zapfen des hinteren Adapters (12a, 12b) eingreift.

11. Schubladenrahmen nach einem der vorhergehenden Ansprüche, **dadurch gekennzeichnet, dass** in einer Adapterseitenwand (41) des hinteren Adapters (12a, 12b) eine Stellschraube (41) frei drehbar, aber axial unverschiebbar gelagert und in ein sich in Querverschieberichtung (11) erstreckendes Gewinde des hinteren Rahmenteils (5) geschraubt ist und/oder dass in einer Adapterseitenwand des vorderen Adapters (10a, 10b) eine Stellschraube frei drehbar, aber axial unverschiebbar gelagert und in ein sich in Querverschieberichtung (11) erstreckendes Gewinde des vorderen Rahmenteils (4) geschraubt ist.

12. Schubladenrahmen nach einem der vorhergehenden Ansprüche, **dadurch gekennzeichnet, dass** das hintere Rahmenteil (5) für jeden der beiden hinteren Adapter (12a, 12b) jeweils mehrere in Querverschieberrichtung (11) nebeneinander angeordnete Rastmulden oder -nasen (42) und die hinteren Adapter (12a, 12b) jeweils eine Rastnase oder -mulde aufweisen, die in den mehreren Querpositionen des hinteren Adapters (12a, 12b) mit jeweils einer der mehreren Rastmulden oder -nasen (42) verrastet ist, und/oder dass das vordere Rahmenteil (4) für jeden der beiden vorderen Adapter (10a, 10b) jeweils mehrere in Querverschieberrichtung (11) nebeneinander angeordnete Rastmulden oder -nasen und die vorderen Adapter (10a, 10b) jeweils eine Rastnase oder -mulde aufweisen, die in den mehreren Querpositionen des vorderen Adapters (10a, 10b) mit jeweils einer der mehreren Rastmulden oder -nasen (42) verrastet ist.

13. Schubladenrahmen nach einem der vorhergehenden Ansprüche, **dadurch gekennzeichnet, dass** das hintere Rahmenteil (5) für jeden der beiden hinteren Adapter (12a, 12b) jeweils mehrere in Querverschieberrichtung (11) nebeneinander angeordnete Markierungen (42) und die hinteren Adapter (12a, 12b) jeweils einen Zeiger aufweisen, der in den mehreren Querpositionen des hinteren Adapters (12a, 12b) mit jeweils einer der mehreren Markierungen (42) fluchtet, und/oder dass das vordere Rahmenteil (4) für jeden der beiden vorderen Adapter (10a, 10b) jeweils mehrere in Querverschieberrichtung (11) nebeneinander angeordnete Markierungen und die vorderen Adapter (10a, 10b) jeweils einen Zeiger aufweisen, der in den mehreren Querpositionen des vorderen Adapters (10a, 10b) mit jeweils einer der mehreren Markierungen fluchtet.

14. Schubladenrahmen nach einem der vorhergehenden Ansprüche, **dadurch gekennzeichnet, dass** die hinteren Adapter (12a, 12b) jeweils einen nach vorne gerichteten Vorsprung (27) aufweisen, der eine Öffnung (39) des hinteren Rahmenteils (5) durchgreift.

15. Schubladenrahmen nach einem der vorhergehenden Ansprüche, **dadurch gekennzeichnet, dass** zumindest das vordere Rahmenteil (4) und/oder das hintere Rahmenteil (5) ein Profilteil mit einem Bodenschenkel (8) und mit einem sich daran außen anschließenden Außenschenkel (9) sind.

## Claims

1. Drawer frame (1) for attachment to two pull-out guides (2a, 2b) provided on both sides, comprising a front frame part (4), a rear frame part (5), two lateral frame parts (6a, 6b) which define a longitudinal center axis (7) of the frame, and also comprising
- two front adapters (10a, 10b), which can be fastened to the front frame part (4) in different transverse positions in each case, which are spaced at different distances from the longitudinal center axis (7) of the frame, and
- two rear adapters (12a, 12b), which can be fastened to the rear frame part (5) in different transverse positions in each case, which are spaced at different distances from the longitudinal axis (7) of the frame,
**characterized in**
**that** the pair of front and rear adapters (10a, 12a) located on one side of the frame each have a fastening interface (13, 14) for fastening to one pull-out guide (2a) and the pair of front and rear adapters (10b, 12b) located on the other side of the frame each have a fastening interface (13, 14) for fastening to the other pull-out guide (2b).

2. Drawer frame according to claim 1, **characterized in that** the two front adapters (10a, 10b) are guided on the front frame part (4) so as to be transversely displaceable and can be fixed to the front frame part (4) along their transverse displacement direction (11) in the different transverse positions, in particular in each case by means of at least one fastening element (32a, 32b), and/or **in that** the two rear adapters (12a, 12b) are guided on the rear frame part (5) so as to be transversely displaceable and can be fixed to the rear frame part (5) along their transverse displacement direction (11) in the different transverse positions, in particular in each case by means of at least one fastening element.

3. Drawer frame according to claim 2, **characterized in that** the front frame part (4) has a transversely extending guide edge or surface, in particular a guide groove, on which the two front adapters (10a, 10b) are guided in a transversely displaceable manner, and/or **in that** the rear frame part (5) has a transversely extending guide edge or surface, in particular a guide groove, on which the two rear adapters (12a, 12b) are guided in a transversely displaceable manner.

4. Drawer frame according to one of the preceding claims, **characterized in that** the fastening interface (13) of the front adapters (10a, 10b) is formed as a contact surface (13) with a plurality of holes (19), to which an intermediate element (17) for fastening to a front end of a drawer rail (16) of the pull-out guide (2a, 2b) can be fastened.

5. Drawer frame according to one of the preceding claims, **characterized in that** the fastening interface (14) of the rear adapters (12a, 12b) is formed as a rearwardly open recess into which a rear end of a drawer rail (16) of the pull-out guide (2a, 2b) can be inserted.

6. Drawer frame according to one of the preceding claims, **characterized in that** the front adapters (10a, 10b) each have a front spring arm (22), the free arm end (23) of which is directed in a rearward direction and in particular is attached to the lateral frame part (6a, 6b), and/or **in that** the rear adapters (12a, 12b) each have a rear spring arm (28), the free end (29) of which is directed in a forward direction and in particular is attached to the lateral frame part (6a, 6b).

7. Drawer frame according to one of the preceding claims, **characterized in that** the front adapters (10a, 10b), in particular the front spring arms (22), have a vertically aligned adapter hole (43) into which a vertical pin at a front end of a drawer rail (16) of the pull-out guide (2a, 2b) can engage.

8. Drawer frame according to one of the preceding claims, **characterized in that** the front adapters (10a, 10b) each have a plurality of adapter holes (21) arranged next to one another in the transverse displacement direction (11) and the front frame part (4) has a plurality of frame holes (34) arranged next to one another in the transverse displacement direction (11) for each of the two front adapters (10a, 10b), wherein in the plurality of transverse positions of the front adapters (10a, 10b), different pairs of adapter holes and frame holes (21, 34) are congruent in each case, and/or **in that** the rear adapters (12a, 12b) each have a plurality of adapter holes arranged next to one another in the transverse displacement direction (11) and the rear frame part (5) has a plurality of frame holes arranged next to one another in the transverse displacement direction (11) for each of the two rear adapters (12a, 12b), wherein different pairs of adapter holes and frame holes are congruent in each case in the plurality of transverse positions of the rear adapters (12a, 12b).

9. Drawer frame according to one of the preceding claims, **characterized in that** the front adapters (10a, 10b) each have an adapter hole (20) and the front frame part (4) has a transversely extending elongated frame hole (33) for each of the two front adapters (10a, 10b), wherein in the plurality of transverse positions of the front adapter (10a, 10b) the adapter hole (20) lies in each case within the elongated frame hole (33).

10. Drawer frame according to one of the preceding claims, **characterized in that** an eccentric (35) with an eccentric guide slot (37) is rotatably mounted in the front frame part (4), into which a pin (38) of the front adapter (10a, 10b) engages, and/or **in that** an eccentric with an eccentric guide slot is rotatably mounted in the rear frame part (5), into which a pin of the rear adapter (12a, 12b) engages.

11. Drawer frame according to one of the preceding claims, **characterized in that** in an adapter side wall (41) of the rear adapter (12a, 12b), an adjusting screw (41) is mounted so as to be freely rotatable but axially non-displaceable and is screwed into a thread of the rear frame part (5), which extends in the transverse displacement direction (11) and/or that in an adapter side wall of the front adapter (10a, 10b), an adjusting screw is mounted so as to be freely rotatable but axially non-displaceable and screwed into a thread of the front frame part (4), which extends in the transverse displacement direction (11).

12. Drawer frame according to one of the preceding claims, **characterized in that** the rear frame part (5) for each of the two rear adapters (12a, 12b) has in each case a plurality of latching recesses or latching lugs (42) arranged next to one another in the transverse displacement direction (11) and the rear adapters (12a, 12b) each have a latching lug or recess, which is latched in the plurality of transverse positions of the rear adapter (12a, 12b) with one of the plurality of latching recesses or latching lugs (42) in each case, and/or **in that** the front frame part (4) for each of the two front adapters (10a, 10b) comprises in each case a plurality of latching recesses or lugs arranged next to one another in the transverse displacement direction (11) and the front adapters (10a, 10b) each comprise a latching lug or recess which is latched in the plurality of transverse positions of the front adapter (10a, 10b) with one of the plurality of latching recesses or latching lugs (42) in each case.

13. Drawer frame according to one of the preceding claims, **characterized in that** the rear frame part (5) for each of the two rear adapters (12a, 12b) has in each case a plurality of markings (42) arranged next to one another in the transverse displacement direction (11) and the rear adapters (12a, 12b) each have a pointer which is aligned with one of the plurality of markings (42) in each case in the plurality of transverse positions of the rear adapter (12a, 12b), and/or **in that** the front frame part (4) for each of the two front adapters (10a, 10b) has in each case a plurality of markings arranged next to one another in the transverse displacement direction (11) and the front adapters (10a, 10b) each have a pointer which is aligned with one of the plurality of markings in each case in the plurality of transverse positions of the front adapter (10a, 10b).

14. Drawer frame according to one of the preceding claims, **characterized in that** the rear adapters (12a, 12b) each have a forwardly directed projection (27) which extends through an opening (39) of the rear frame part (5).

15. Drawer frame according to one of the preceding claims, **characterized in that** at least the front frame part (4) and/or the rear frame part (5) are a profiled part with a bottom leg (8) and with an outer leg (9) adjoining it on the outside.

## Revendications

1. Cadre (1) de tiroir conçu pour être fixé à deux guides d'extraction (2a, 2b) prévus de part et d'autre, comprenant une partie antérieure d'encadrement (4), une partie postérieure d'encadrement (5), deux parties latérales d'encadrement (6a, 6b), qui définissent un axe médian longitudinal (7) du cadre, ainsi que
- deux adaptateurs antérieurs (10a, 10b) pouvant être fixés à la partie antérieure d'encadrement (4) en différents emplacements transversaux respectifs différemment espacés de l'axe médian longitudinal (7) du cadre, et
- deux adaptateurs postérieurs (12a, 12b) pouvant être fixés à la partie postérieure d'encadrement (5) en différents emplacements transversaux respectifs différemment espacés dudit axe médian longitudinal (7) dudit cadre,
**caractérisé par le fait**
**que** la paire d'adaptateurs (10a, 12a) antérieur et postérieur, située sur l'un des côtés du cadre, présente un interface respectif de fixation (13, 14) dévolu à la fixation sur l'un (2a) des guides d'extraction, et la paire d'adaptateurs (10b, 12b) antérieur et postérieur, située sur l'autre côté dudit cadre, comporte un interface respectif de fixation (13, 14) affecté à la fixation sur l'autre guide d'extraction (2b).

2. Cadre de tiroir, selon la revendication 1, **caractérisé par le fait que** les deux adaptateurs antérieurs (10a, 10b) sont guidés sur la partie antérieure d'encadrement (4) avec faculté de coulissement transversal et peuvent être consignés à demeure aux différents emplacements transversaux sur ladite partie antérieure d'encadrement (4), le long de leur direction (11) de coulissement transversal, notamment à l'aide d'au moins un élément respectif de fixation (32a, 32b) ; et/ou **par le fait que** les deux adaptateurs postérieurs (12a, 12b) sont guidés sur la partie postérieure d'encadrement (5) avec faculté de coulissement transversal et peuvent être consignés à demeure aux différents emplacements transversaux sur ladite partie postérieure d'encadrement (5), le long de leur direction (11) de coulissement transversal, notamment à l'aide d'au moins un élément respectif de fixation.

3. Cadre de tiroir, selon la revendication 2, **caractérisé par le fait que** la partie antérieure d'encadrement (4) est munie d'une arête ou d'une surface de guidage s'étendant transversalement, en particulier d'une rainure de guidage au niveau de laquelle les deux adaptateurs antérieurs (10a, 10b) sont guidés avec faculté de coulissement transversal ; et/ou **par le fait que** la partie postérieure d'encadrement (5) est pourvue d'une arête ou d'une surface de guidage s'étendant transversalement, en particulier d'une rainure de guidage au niveau de laquelle les deux adaptateurs postérieurs (12a, 12b) sont guidés avec faculté de coulissement transversal.

4. Cadre de tiroir, selon l'une des revendications précédentes, **caractérisé par le fait que** l'interface de fixation (13) des adaptateurs antérieurs (10a, 10b) est réalisé sous la forme d'une surface de contact (13) percée de plusieurs trous (19), à laquelle un élément intercalaire (17) peut être fixé en vue de la fixation à une extrémité avant d'une glissière (16) du tiroir, équipant le guide d'extraction (2a, 2b).

5. Cadre de tiroir, selon l'une des revendications précédentes, **caractérisé par le fait que** l'interface de fixation (14) des adaptateurs postérieurs (12a, 12b) est réalisé sous la forme d'un évidement ouvert vers l'arrière, dans lequel peut être emboîtée une extrémité arrière d'une glissière (16) du tiroir, équipant le guide d'extraction (2a, 2b).

6. Cadre de tiroir, selon l'une des revendications précédentes, **caractérisé par le fait que** les adaptateurs antérieurs (10a, 10b) sont dotés, à chaque fois, d'un bras élastique antérieur (22) dont l'extrémité libre (23) est dirigée vers l'arrière et est notamment fixée à la partie latérale d'encadrement (6a, 6b) ; et/ou **par le fait que** les coulisseaux postérieurs (12a, 12b) sont pourvus, à chaque fois, d'un bras élastique postérieur (28) dont l'extrémité libre (29) est dirigée vers l'avant et est notamment fixée à ladite partie latérale d'encadrement (6a, 6b).

7. Cadre de tiroir, selon l'une des revendications précédentes, **caractérisé par le fait que** les adaptateurs antérieurs (10a, 10b), en particulier les bras élastiques antérieurs (22), comportent un trou d'adaptation (43) orienté verticalement, dans lequel peut pénétrer un tenon vertical situé à une extrémité avant d'une glissière (16) du tiroir, équipant le guide d'extraction (2a, 2b).

8. Cadre de tiroir, selon l'une des revendications précédentes, **caractérisé par le fait que** les adaptateurs antérieurs (10a, 10b) comportent, à chaque fois, plusieurs trous d'adaptation (21) placés en juxtaposition dans la direction (11) du coulissement transversal et la partie antérieure d'encadrement (4) présente, pour chacun des deux adaptateurs antérieurs (10a, 10b), plusieurs trous (34) pratiqués dans l'encadrement et placés en juxtaposition dans ladite direction (11) du coulissement transversal, sachant que des paires différentes de trous d'adaptation, et de trous pratiqués dans l'encadrement (21, 34), sont respectivement coïncidentes en superposition aux multiples emplacements transversaux desdits adaptateurs antérieurs (10a, 10b) ; et/ou **par le fait que** les adaptateurs postérieurs (12a, 12b) présentent, à chaque fois, plusieurs trous d'adaptation placés en juxtaposition dans la direction (11) du coulissement transversal et la partie postérieure d'encadrement (5) comporte, pour chacun des deux adaptateurs postérieurs (12a, 12b), plusieurs trous pratiqués dans l'encadrement et placés en juxtaposition dans ladite direction (11) du coulissement transversal, sachant que des paires différentes de trous d'adaptation, et de trous pratiqués dans l'encadrement, sont respectivement coïncidentes en superposition aux multiples emplacements transversaux desdits adaptateurs postérieurs (12a, 12b).

9. Cadre de tiroir, selon l'une des revendications précédentes, **caractérisé par le fait que** les adaptateurs antérieurs (10a, 10b) sont respectivement percés d'un trou d'adaptation (20) et la partie antérieure d'encadrement (4) comporte, pour chacun des deux adaptateurs antérieurs (10a, 10b), un trou oblong (33) pratiqué dans l'encadrement et s'étendant transversalement, sachant que ledit trou d'adaptation (20) se trouve à chaque fois, aux multiples emplacements transversaux de l'adaptateur antérieur (10a, 10b), à l'intérieur dudit trou oblong (33) pratiqué dans l'encadrement.

10. Cadre de tiroir, selon l'une des revendications précédentes, **caractérisé par le fait qu'**un excentrique (35), logé à rotation dans la partie antérieure d'encadrement (4), est nanti d'une boutonnière excentrée de guidage (37) dans laquelle pénètre un téton (38) de l'adaptateur antérieur (10a, 10b) ; et/ou **par le fait qu'**un excentrique, logé à rotation dans la partie postérieure d'encadrement (5), est muni d'une boutonnière excentrée de guidage dans laquelle pénètre un téton de l'adaptateur postérieur (12a, 12b).

11. Cadre de tiroir, selon l'une des revendications précédentes, **caractérisé par le fait qu'**une vis de réglage (40) est montée à rotation libre, mais sans faculté de coulissement axial, dans une paroi latérale (41) de l'adaptateur postérieur (12a, 12b) et est vissée dans un filetage de la partie postérieure d'encadrement (5), qui s'étend dans la direction (11) du coulissement transversal ; et/ou **par le fait qu'**une vis de réglage est montée à rotation libre, mais sans faculté de coulissement axial, dans une paroi latérale de l'adaptateur antérieur (10a, 10b) et est vissée dans un filetage de la partie antérieure d'encadrement (4), qui s'étend dans ladite direction (11) du coulissement transversal.

12. Cadre de tiroir, selon l'une des revendications précédentes, **caractérisé par le fait que** la partie postérieure d'encadrement (5) est respectivement munie, pour chacun des deux adaptateurs postérieurs (12a, 12b), de plusieurs augettes ou becs d'encliquetage (42) placé(e)s en juxtaposition dans la direction (11) du coulissement transversal et lesdits adaptateurs postérieurs (12a, 12b) sont pourvus, à chaque fois, d'un bec ou d'une augette d'encliquetage coopérant respectivement par crantage, aux multiples emplacements transversaux de l'adaptateur postérieur (12a, 12b), avec l'un(e) desdit(e)s multiples augettes ou becs d'encliquetage (42) ; et/ou **par le fait que** la partie antérieure d'encadrement (4) est respectivement dotée, pour chacun des deux adaptateurs antérieurs (10a, 10b), de plusieurs augettes ou becs d'encliquetage placé(e)s en juxtaposition dans ladite direction (11) du coulissement transversal et lesdits adaptateurs antérieurs (10a, 10b) sont munis, à chaque fois, d'un bec ou d'une augette d'encliquetage coopérant respectivement par crantage, aux multiples emplacements transversaux de l'adaptateur antérieur (10a, 10b), avec l'un(e) desdit(e)s multiples augettes ou becs d'encliquetage (42).

13. Cadre de tiroir, selon l'une des revendications précédentes, **caractérisé par le fait que** la partie postérieure d'encadrement (5) est respectivement munie, pour chacun des deux adaptateurs postérieurs (12a, 12b), de plusieurs repères (42) placés en juxtaposition dans la direction (11) du coulissement transversal et lesdits adaptateurs postérieurs (12a, 12b) sont nantis, à chaque fois, d'un index aligné respectivement avec l'un desdits multiples repères (42) aux multiples emplacements transversaux de l'adaptateur postérieur (12a, 12b) ; et/ou **par le fait que** la partie antérieure d'encadrement (4) est respectivement dotée, pour chacun des deux adaptateurs antérieurs (10a, 10b), de plusieurs repères placés en juxtaposition dans ladite direction (11) du coulissement transversal et lesdits adaptateurs antérieurs (10a, 10b) sont pourvus, à chaque fois, d'un index aligné respectivement avec l'un desdits multiples repères aux multiples emplacements transversaux de l'adaptateur antérieur (10a, 10b).

14. Cadre de tiroir, selon l'une des revendications précédentes, **caractérisé par le fait que** les adaptateurs postérieurs (12a, 12b) comportent, à chaque fois, une saillie (27) dirigée vers l'avant et traversant un orifice (39) de la partie postérieure d'encadrement (5).

15. Cadre de tiroir, selon l'une des revendications précédentes, **caractérisé par le fait qu'**au moins la partie antérieure d'encadrement (4), et/ou la partie postérieure d'encadrement (5), se présente(nt) comme une pièce profilée comprenant une aile inférieure (8) et une aile externe (9) se rattachant extérieurement à cette dernière.
